# FASCICULE DE BREVET EUROPEEN

(11) **EP 1 859 113 B1**
(45) Date de publication et mention de la délivrance du brevet: **23.07.2008**
(21) Numéro de dépôt: 06743199.9
(22) Date de dépôt: 22.02.2006
(51) Int. Cl.: E05B 17/04

(54) **VERROU DEBRAYABLE POUR UN MECANISME DE SERRURE AUTOMOBILE**
LÖSBARER VERSCHLUSS FÜR EIN VERSCHLUSSSYSTEM EINES KRAFTFAHRZEUGS
RELEASABLE LOCK FOR A MOTOR VEHICLE LOCKING SYSTEM

(30) Priorité: 04.03.2005 FR 0502231
(43) Date de publication de la demande: 28.11.2007
(73) Titulaire: VALEO SECURITE HABITACLE S.A.S., 94042 Créteil Cédex (FR)
(72) Inventeur: FLANDRINCK, Christian, 94042 Créteil Cedex (FR)
(86) Numéro de dépôt international: PCT/EP2006/060175
(87) Numéro de publication internationale: WO 2006/092371

(56) Documents cités:
- EP-A- 0 943 758
- WO-A-03/106789
- FR-A- 2 748 513
- GB-A- 2 005 335

## Description

L'invention concerne un verrou débrayable pour un mécanisme de serrure automobile.

L'adjonction d'un mécanisme de débrayage sur un verrou destiné à une serrure automobile permet d'éviter que ce verrou ne soit forcé. En effet, si une fausse clé, ou tout autre outil plat de forme adéquate, est introduite dans le rotor, et si on tente alors d'entraîner en rotation le rotor, le mécanisme de débrayage permet au rotor et à une douille intermédiaire de pivoter librement à l'intérieur du stator sans que ne s'exercent sur les paillettes des efforts importants.

En effet, en présence d'efforts trop importants, les paillettes sont susceptibles d'être détériorées ou d'être escamotées, en force, ce qui permet alors de déverrouiller le verrou sans la clé conforme.

L'invention se rapporte plus précisément à un verrou débrayable, notamment pour un mécanisme de serrure de véhicule automobile, comportant un stator fixe, une douille intermédiaire tubulaire qui est montée en rotation autour de son axe dans le stator et qui est fixe axialement par rapport au stator, un rotor qui est monté en rotation dans la douille, qui est fixe axialement dans la douille et qui comporte des paillettes mobiles radialement sous l'action d'une clé destinée à être introduite axialement dans le rotor. Des paillettes sont entièrement escamotées à l'intérieur du rotor lorsque la clé est conforme, de manière à permettre une libre rotation du rotor par rapport à la douille et au stator et ainsi permettre l'entraînement en rotation d'un levier de commande, appelé batteuse, de la serrure qui est accouplé au rotor par l'intermédiaire d'un entraîneur. Le rotor et la douille intermédiaire sont bloqués en rotation l'un par rapport à l'autre par les paillettes lorsque la clé n'est pas conforme. Le verrou comporte également un indexeur qui est mobile axialement entre une position de repos et une position de débrayage, sous l'effet d'une rotation de la douille par rapport au stator consécutive à l'entraînement en rotation du rotor à l'aide d'une clé non conforme, pour déplacer axialement l'entraîneur vers une position débrayée.

Un tel verrou débrayable est décrit dans le document de brevet FR 2 748 513.

Selon ce verrou connu, l'indexeur et l'entraîneur sont dans une configuration sensiblement de disposition bout à bout. Ces deux pièces sont sensiblement disposées l'une en prolongement de l'autre.

L'indexeur est solidaire en rotation de la douille intermédiaire et est guidé en translation dans cette dernière. L'entraîneur est quant à lui guidé en rotation sur le rotor.

L'indexeur comporte un anneau principal et des pattes de guidage qui s'étendent axialement vers l'arrière depuis l'anneau et qui sont destinées à être reçues dans des encoches axiales correspondantes de la douille intermédiaire. Il comporte également deux ergots qui s'étendent axialement vers l'avant dans le prolongement de deux pattes de guidage diamétralement opposées.

Cet agencement de verrou pose les problèmes techniques suivants.

De par sa configuration en disposition bout à bout, la longueur d'un tel verrou est relativement importante.

Par ailleurs, l'indexeur est une pièce relativement fragile de par sa constitution.

L'invention résout ces problèmes en proposant un verrou débrayable particulièrement compact, c'est-à-dire de longueur limitée, et de constitution particulièrement robuste.

L'invention concerne un verrou débrayable, notamment pour un mécanisme de serrure de véhicule automobile, comportant un stator fixe, une douille intermédiaire tubulaire qui est montée en rotation autour de son axe dans le stator et qui est fixe axialement par rapport au stator, un rotor qui est monté en rotation dans la douille, qui est fixe axialement dans la douille et qui comporte des paillettes mobiles radialement sous l'action d'une clé destinée à être introduite axialement dans le rotor, le rotor et la douille intermédiaire étant bloqués en rotation l'un par rapport à l'autre par les paillettes lorsque la clé n'est pas conforme, un entraîneur assurant l'accouplement du rotor et d'un levier de commande, appelé batteuse, lorsque la clé est conforme et un indexeur qui est mobile axialement entre une position de repos et une position de débrayage, sous l'effet d'une rotation de la douille par rapport au stator consécutive à l'entraînement en rotation du rotor à l'aide d'une clé non conforme, pour déplacer axialement l'entraîneur vers une position débrayée, caractérisé en ce que l'indexeur et l'entraîneur sont des pièces cylindriques entourant le rotor et sont mobiles emboîtés l'un dans l'autre, , en ce que l'entraîneur est lié en translation sur le rotor et en ce que l'indexeur est lié en translation dans le stator.

Selon un mode de réalisation préféré, l'entraîneur est mobile à l'intérieur de l' indexeur.

De préférence, l'entraîneur est désolidarisé de la batteuse, dans ladite position débrayée.

Avantageusement, l'entraîneur comporte sur son bord tourné vers la batteuse au moins une bride de guidage destinée à coopérer avec une encoche correspondante portée par la batteuse.

L'entraîneur peut comporter sur son bord tourné vers l'entrée de clé au moins une bride de guidage destinée à coopérer avec une encoche correspondante portée par la douille intermédiaire.

De préférence, l'entraîneur comporte un manchon, deux premières brides de guidage de forme trapézoïdale, en section par un plan tangentiel au manchon, qui s'étendent axialement vers l'entrée de clé à partir du manchon et deux secondes brides de guidage de forme trapézoïdale, en section par un plan tangentiel au manchon, qui s'étendent axialement vers la batteuse à partir du manchon.

Et la douille intermédiaire peut comporter deux encoches correspondantes aux dites premières brides de guidage et la batteuse peut comporter deux encoches correspondantes aux dites premières brides de guidage.

De préférence, l'indexeur est solidarisé en rotation avec la batteuse, dans ladite position débrayée.

De préférence, l'indexeur peut comporter sur son bord tourné vers la batteuse au moins une patte de guidage destinée à coopérer avec une encoche correspondante portée par la batteuse.

De préférence, l'indexeur comporte sur son bord tourné vers l'entrée de clé au moins une patte de guidage destinée à coopérer avec une encoche correspondante portée par la douille intermédiaire.

L'indexeur peut comporter un anneau principal, deux premières pattes de guidage de forme trapézoïdale, en section par un plan tangentiel à l'anneau, qui s'étendent axialement vers l'entrée de clé à partir de l'anneau et des secondes pattes de guidage de forme trapézoïdale, en section par un plan tangentiel à l'anneau, qui s'étendent axialement vers la batteuse à partir de l'anneau.

La douille intermédiaire peut comporter deux encoches correspondantes aux dites premières pattes de guidage et la batteuse peut comporter deux encoches correspondantes aux dites premières pattes de guidage.

Le verrou peut également comprendre un moyen de rappel de la batteuse en position initiale au niveau d'une position transitoire lors du débrayage du verrou.

De préférence, la distance entre les bases externes des pattes de guidage de l'indexeur est sensiblement égale à la distance entre la face frontale de la douille intermédiaire et le fond des encoches portées par la batteuse destinées à recevoir lesdites pattes de guidage de l'indexeur.

L'invention est décrite ci-après plus en détail à l'aide de figures ne représentant qu'un mode de réalisation préféré de l'invention.
La figure 1 est une vue éclatée en perspective d'un verrou débrayable conforme à l'invention.
La figure 2 est une vue en perspective d'un verrou conforme à l'invention.
La figure 3 est une vue en perspective d'un verrou conforme à l'invention, en position embrayée, le stator n'étant pas représenté.
La figure 4 est une vue en coupe longitudinale du verrou débrayable conforme à l'invention, en position embrayée
La figure 5 est une vue en coupe longitudinale selon C de la figure 4.
La figure 6 est une vue en coupe transversale selon G de la figure 4.
La figure 7 est une vue en coupe transversale selon 1 de la figure 4.
La figure 8 est une vue en coupe transversale selon J de la figure 4.
La figure 9 est une vue en coupe transversale selon K de la figure 4.
La figure 10 est une vue en perspective d'un verrou conforme à l'invention, en position débrayée, le stator n'étant pas représenté.
La figure 11 est une vue en coupe longitudinale du verrou débrayable conforme à l'invention, en position débrayée.
La figure 12 est une vue en coupe longitudinale selon P de la figure 11.
La figure 13 est une vue en perspective d'un verrou conforme à l'invention et illustrant une caractéristique spécifique de ce verrou, le stator n'étant pas représenté.

On a représenté sur les figures 1 et 2 un verrou rotatif d'axe longitudinal A1 comportant des moyens de débrayage conforme aux enseignements de l'invention.

Le verrou 10 comporte essentiellement un rotor 12 qui est monté tournant, autour de l'axe A1, à l'intérieur d'un stator 14 fixe, avec interposition entre les deux d'une douille intermédiaire 16 tubulaire qui est montée en rotation autour de son axe dans le stator et qui est fixe axialement par rapport au stator.

Le rotor 12 est destiné à être entraîné en rotation à l'aide d'une clé (non représentée) introduite axialement à l'intérieur du rotor 12 au travers d'une entrée de clé 18 agencée dans une face transversale avant 20 du rotor 12, laquelle face 20 est destinée par exemple à affleurer à l'extérieur d'un panneau de carrosserie (non représenté) du véhicule.

L'extrémité axiale arrière 22 du rotor 12 est destinée à entraîner en rotation un levier de commande 24 d'un mécanisme de serrure (non représenté) pour autoriser la condamnation et la décondamnation d'un ouvrant du véhicule.

Le rotor 12 est susceptible d'entraîner en rotation le levier de commande 24, uniquement en présence d'une clé conforme, par l'intermédiaire d'un entraîneur 26 qui est mobile axialement dans le verrou 10, sous l'action d'un indexeur 28, entre une position embrayée dans laquelle il lie en rotation le rotor 12 et le levier de commande 24, et une position débrayée dans laquelle le rotor 12 n'est plus susceptible d'entraîner le levier 24 en rotation et dans laquelle l'entraîneur 26 assure le blocage en rotation du levier 24 par rapport au stator 14 du verrou 10.

Le rotor 12, le stator 14 et la douille intermédiaire 16 sont immobiles en translation selon l'axe A1 l'un par rapport à l'autre et un ressort hélicoïdal de compression 30 est interposé entre le rotor 12 et l'entraîneur 26 pour solliciter ce dernier axialement vers l'arrière vers sa position embrayée.

Le stator 14 est de forme générale tubulaire cylindrique et il comporte des moyens (non représentés) qui permettent le montage et la fixation du verrou 12 sur le véhicule.

De manière connue, le rotor 12 est destiné à recevoir des paillettes 32 agencées dans des plans transversaux qui se succèdent à intervalles réguliers selon la direction de l'axe A1 du verrou 10 et qui sont reçues dans des logements correspondants du rotor 12.

Les paillettes 32 sont mobiles radialement dans le rotor 12 et elles sont sollicitées élastiquement vers une position saillante dans laquelle elles dépassent partiellement à l'extérieur des logements du rotor 12.

Au contraire, lorsqu'une clé conforme est introduite à l'intérieur du rotor 12, les paillettes 32 sont entièrement escamotées radialement vers l'intérieur dans le rotor 12.

Ainsi, lorsque la clé conforme est introduite dans le rotor 12, celui-ci peut pivoter librement par rapport à la douille intermédiaire cylindrique 16 et par rapport au stator 14.

Au contraire, si on introduit dans le rotor 12 une clé non conforme, ou tout autre outil, les paillettes 34 ne sont pas entièrement escamotées et sont reçues à l'intérieur de fenêtres correspondantes 36 agencées dans la douille intermédiaire 16. Ainsi, les paillettes 34 immobilisent en rotation le rotor 12 par rapport à la douille intermédiaire 16 qui, elle, reste libre en rotation par rapport au stator 14.

L'indexeur 28 mobile axialement entre une position de repos et une position de débrayage est lié en translation sur le stator 14 par l'intermédiaire de rainures agencées à l'intérieur du stator et de nervures 28A, 28B coulissant à l'intérieur de ces rainures. Les nervures 28A, 28B et les rainures sont au nombre de deux et sont diamétralement opposées.

L'indexeur 28 comporte notamment un anneau principal 38 et des premières pattes de guidage 40 de forme trapézoïdale, en section par un plan tangentiel à l'anneau 38, qui s'étendent axialement vers l'avant à partir de l'anneau 38. Ces premières pattes 40 sont destinées à être reçues dans des encoches axiales correspondantes 42 de la douille intermédiaire 16. Ces premières pattes de guidage 40 sont au nombre de deux et sont diamétralement opposées sur l'anneau 38.

Les encoches 42 débouchent axialement vers l'avant dans l'extrémité axiale arrière de la douille 16 de sorte que, avec les pattes de guidage 40, elles permettent d'assurer la liaison en rotation de l'indexeur 28 avec la douille intermédiaire 16, tout en laissant subsister la possibilité pour l'indexeur 28 de se déplacer axialement dans le verrou 10.

L'indexeur comporte également des secondes pattes de guidage 41 de forme trapézoïdale, en section par un plan tangentiel à l'anneau 38, qui s'étendent axialement vers l'arrière à partir de l'anneau 38. Ces secondes pattes 41 sont destinées à être reçues dans des encoches axiales correspondantes 43 de la batteuse 24. Ces secondes pattes de guidage 41 sont au nombre de deux, sont diamétralement opposées sur l'anneau 38 et sont disposées sensiblement en face des premières pattes de guidage 40.

L'entraîneur 26 assure l'accouplement du rotor 12 et de la batteuse 24, lorsque la clé est conforme. Il est lié en translation sur le rotor par l'intermédiaire de nervures internes et de rainures 12A portées par le rotor 12.

L'entraîneur 26 comporte un manchon 39 de diamètre intérieur légèrement supérieur au diamètre extérieur de l'anneau 38 de l'indexeur 28, afin de permettre le guidage en coulissement de l'entraîneur autour de l'indexeur.

L'entraîneur 26 comporte des premières brides de guidage 44 de forme trapézoïdale, en section par un plan tangentiel au manchon 39, qui s'étendent axialement vers l'avant à partir du manchon 39. Ces premières brides 44 sont destinées à être reçues dans des encoches axiales correspondantes 46 de la douille intermédiaire 16. Ces premières brides de guidage 44 sont au nombre de deux et sont diamétralement opposées sur le manchon 39.

Ces encoches 46 débouchent axialement vers l'avant dans l'extrémité axiale arrière de la douille 16 de sorte que, avec les premières brides de guidage 44, elles permettent d'assurer la liaison en rotation de l'entraîneur 26 avec la douille intermédiaire 16, tout en laissant subsister la possibilité pour l'entraîneur de se déplacer axialement dans le verrou 10.

L'entraîneur 26 comporte également des secondes brides de guidage 45 de forme trapézoïdale, en section par un plan tangentiel au manchon 39, qui s'étendent axialement vers l'arrière à partir du manchon 39. Ces secondes brides 45 sont destinées à être reçues dans des encoches axiales correspondantes 47 de la batteuse 24. Ces secondes brides de guidage 45 sont au nombre de deux, sont diamétralement opposées sur le manchon 39 et sont disposées sensiblement en face des premières brides de guidage 44.

Le verrou 10 comporte également un ressort de rappel 50 fonctionnant en torsion et servant au rappel de la batteuse 24 en position initiale.

Le fonctionnement du verrou conforme à l'invention va maintenant être décrit en référence aux autres figures.

Sur les figures 3 à 9, une clé conforme a été introduite dans le rotor 12 par l'entrée de clé 18 et le verrou est donc en position embrayée. Les paillettes 32 sont donc escamotées à l'intérieur du rotor 12 qui peut tourner dans la douille intermédiaire 16.

Dans cette position, le rotor 12 peut être tourné avec la clé et entraîne avec lui l'entraîneur 26 qui par l'emboîtement de ses brides 45 dans les encoches correspondantes 47 de la batteuse 24 entraîne cette dernière en rotation, libérant la serrure.

Les autres pièces restent immobiles, plus précisément la douille intermédiaire 16 immobiles en rotation et l'indexeur 28 emboîté dans cette dernière par l'intermédiaire de ses pattes de guidage avant 40.

La rotation de la batteuse 24 est obtenue par la rotation des pièces suivantes : clé /rotor / entraîneur / batteuse.

En fin de course, lorsque la clé est lâchée, le ressort de rappel 50 dont une extrémité est fixe et une autre extrémité en butée contre une bride 24A de la batteuse 24, fait revenir la batteuse en position initiale ainsi que l'entraîneur et le rotor.

Sur les figures 10 à 12, une clé non conforme a été introduite dans le rotor 12 par l'entrée de clé 18 et le verrou est donc en position débrayée. Les paillettes 32 ne sont donc pas escamotées à l'intérieur du rotor 12 qui est en conséquence lié en rotation à la douille intermédiaire 16, par encastrement des paillettes dans cette dernière.

La rotation de la clé non conforme entraîne donc en rotation le rotor 12 et la douille intermédiaire 16 liés. La rotation de la douille 16 entraîne la translation de l'indexeur 28 en direction de la batteuse 24, par glissement des pattes de guidages avant 40 de l'indexeur hors des encoches correspondantes 42 de la douille 16. Dans cette position translatée, les pattes de guidage arrière 41 de l'indexeur 28 viennent s'encastrer dans les encoches 43 correspondantes de la batteuse 24. L'indexeur 28 étant immobile en rotation par sa liaison avec le stator, la batteuse ne peut tourner.

L'entraîneur 26 est quant à lui désolidarisé de la batteuse 24 car tourné avec le rotor 12, ses brides arrière 45 glissent sur la batteuse et sortent des encoches correspondantes, ce qui entraîne sa translation en direction de la clé sous l'effet du ressort de débrayage 30. Ses brides avant 41 viennent s'encastrer dans les encoches correspondantes 46 de la douille intermédiaire 16.

La rotation volontaire de la clé entraîne donc le déplacement des pièces suivantes : rotation du rotor / rotation de la douille intermédiaire / translation de l'indexeur et blocage en rotation de la batteuse / rotation de l'entraîneur et désolidarisation de la batteuse et liaison avec la douille intermédiaire.

A la fin de ces déplacements, lorsque la clé est relâchée, le ressort de compression 30 repousse l'entraîneur 26 contre la batteuse, obligeant le rotor 12 à revenir en position initiale par glissement des brides arrière 45 contre le pan des encoches correspondantes 47 jusqu'à encastrement de ces brides et encoches. En revenant à sa position initiale, le rotor 12 en tournant entraîne la douille intermédiaire 16 qui reçoit les pattes de guidage avant 40 de l'indexeur 28.

La figure 13 illustre une autre caractéristique de l'invention qui a été volontairement ignorée ci-dessus dans un but de clarté et simplification.

Cette figure illustre une position transitoire lors du blocage de la batteuse 24 par l'indexeur 28, avant d'arriver en position débrayée telle que représentée sur la figure 10.

La distance d1 entre les bases externes des pattes de guidage 40, 41 de l'indexeur est sensiblement égale à la distance d2 entre la face frontale de la douille intermédiaire 16 et le fond des encoches 43 portées par la batteuse. Ainsi est assurée un emboîtement de ces pattes 41 dans les encoches 43 dès le début de la translation de l'indexeur 28.

Le passage de l'indexeur 28 de sa position de repos où ses pattes de guidage 40 sont en prise avec les encoches correspondantes de la douille intermédiaire 16, à sa position de débrayage où ses pattes de guidage 41 sont en prise avec les encoches correspondantes de la batteuse 24, s'effectue simultanément au déplacement de l'entraîneur 26 dans un sens inverse, de sa position de repos où ses brides de guidage 45 sont en prise avec les encoches correspondantes de la batteuse 24, à sa position de débrayage où ses brides de guidage 44 sont en prise avec les encoches correspondantes de la douille intermédiaire 16. Jusqu'à la position transitoire, l'entraîneur 26 entraîne en rotation la batteuse 24 sur un certain angle d'ouverture, avant que la batteuse soit effectivement bloquée dans cette rotation par l'indexeur 28 dans cette position transitoire représentée sur la figure 13.

Grâce à la forme trapézoïdale des encoches 43 portées par la batteuse 24, le déplacement vers la batteuse de l'indexeur 28 ultérieur à cette position transitoire, repousse la batteuse en rotation inverse jusqu'à sa position de repos. Il y a donc rappel de la batteuse en position de repos au cours du débrayage du verrou.

## Revendications

1. Verrou débrayable (10), notamment pour un mécanisme de serrure de véhicule automobile, comportant un stator fixe (14), une douille intermédiaire tubulaire (16) qui est montée en rotation autour de son axe dans le stator et qui est fixe axialement par rapport au stator, un rotor (12) qui est monté en rotation dans la douille, qui est fixe axialement dans la douille et qui comporte des paillettes (32) mobiles radialement sous l'action d'une clé destinée à être introduite axialement dans le rotor, le rotor (12) et la douille intermédiaire (16) étant bloqués en rotation l'un par rapport à l'autre par les paillettes lorsque la clé n'est pas conforme, un entraîneur (26) assurant l'accouplement du rotor et d'un levier de commande (24), appelé batteuse, lorsque la clé est conforme et un indexeur (28) qui est mobile axialement entre une position de repos et une position de débrayage, sous l'effet d'une rotation de la douille par rapport au stator consécutive à l'entraînement en rotation du rotor à l'aide d'une clé non conforme, pour déplacer axialement l'entraîneur vers une position débrayée, **caractérisé en ce que** l'indexeur (28) et l'entraîneur (26) sont des pièces cylindriques entourant le rotor (12) et sont mobiles emboîtés l'un dans l'autre, **en ce que** l'entraîneur (26)est lié en translation sur le rotor (12) et **en ce que** l'indexeur (28) est lié en translation dans le stator (14).

2. Verrou selon la revendication 1, **caractérisé en ce que** l'entraîneur (26) est mobile à l'intérieur de l' indexeur (28).

3. Verrou selon la revendication 1 ou 2, **caractérisé en ce que** l'entraîneur (26) est désolidarisé de la batteuse (24), dans ladite position débrayée.

4. Verrou selon la revendication précédente, **caractérisé en ce que** l'entraîneur (26) comporte sur son bord tourné vers la batteuse (24) au moins une bride de guidage (45) destinée à coopérer avec une encoche (47) correspondante portée par la batteuse (24).

5. Verrou selon la revendication précédente, **caractérisé en ce que** l'entraîneur (26) comporte sur son bord tourné vers l'entrée de clé au moins une bride de guidage (44) destinée à coopérer avec une encoche (46) correspondante portée par la douille intermédiaire (16).

6. Verrou selon la revendication précédente, **caractérisé en ce que** l'entraîneur (26) comporte un manchon (39), deux premières brides de guidage (44) de forme trapézoïdale, en section par un plan tangentiel au manchon, qui s'étendent axialement vers l'entrée de clé (18) à partir du manchon et deux secondes brides de guidage (45) de forme trapézoïdale, en section par un plan tangentiel au manchon, qui s'étendent axialement vers la batteuse (24) à partir du manchon.

7. Verrou selon la revendication précédente **caractérisé en ce que** la douille intermédiaire (16) comporte deux encoches (46) correspondantes aux dites premières brides de guidage et la batteuse (24) comporte deux encoches (47) correspondantes aux dites premières brides de guidage.

8. Verrou selon l'une des revendications précédentes, **caractérisé en ce que** l'indexeur (28) est solidarisé en rotation avec la batteuse (24), dans ladite position débrayée.

9. Verrou selon la revendication précédente, **caractérisé en ce que** l'indexeur (28) comporte sur son bord tourné vers la batteuse (24) au moins une patte de guidage (41) destinée à coopérer avec une encoche (43) correspondante portée par la batteuse.

10. Verrou selon la revendication précédente, **caractérisé en ce que** l'indexeur (28) comporte sur son bord tourné vers l'entrée de clé au moins une patte de guidage (40) destinée à coopérer avec une encoche (42) correspondante portée par la douille intermédiaire (16).

11. Verrou selon la revendication précédente, **caractérisé en ce que** l'indexeur (28) comporte un anneau principal (38), deux premières pattes de guidage (40) de forme trapézoïdale, en section par un plan tangentiel à l'anneau, qui s'étendent axialement vers l'entrée de clé (18) à partir de l'anneau et des secondes pattes de guidage (41) de forme trapézoïdale, en section par un plan tangentiel à l'anneau, qui s'étendent axialement vers la batteuse (24) à partir de l'anneau.

12. Verrou selon la revendication précédente **caractérisé en ce que** la douille intermédiaire (16) comporte deux encoches (42) correspondantes aux dites premières pattes de guidage (40) et la batteuse (24) comporte deux encoches (43) correspondantes aux dites premières pattes de guidage (41).

13. Verrou selon l'une des revendications précédentes, **caractérisé en ce qu'**il comprend un moyen de rappel de la batteuse (24) en position initiale au niveau d'une position transitoire lors du débrayage du verrou.

14. Verrou selon l'une des revendications 11 à 13, **caractérisé en ce que** la distance (d1) entre les bases externes des pattes de guidage (40, 41) de l'indexeur (28) est sensiblement égale à la distance (d2) entre la face frontale de la douille intermédiaire (16) et le fond des encoches (43) portées par la batteuse destinées à recevoir lesdites pattes de guidage (41) de l'indexeur.

## Claims

1. Releasable latch (10), notably for a automobile lock assembly, comprising a fixed stator (14), a tubular intermediary bushing (16) which is mounted in rotation around its axis in the stator and which is axially fixed with respect to this stator, a rotor (12) which is mounted in rotation in the bushing, which is axially fixed in the bushing and which comprises springs (32) radially mobile under the action of a key intended to be axially introduced in the rotor, the rotor (12) and the intermediate bushing (16) are locked in rotation with respect to each other by the springs when the key is not compliant, a driving system (26) ensuring coupling of the rotor and a control lever (24), called locking-unlocking lever, when the key is compliant and an indexer (28) which is axially mobile between a rest position and a releasable position, under the effects of a rotation of the bushing with respect to the stator further to driving in rotation of the rotor with a non-compliant key, to axially move the driving system to a released position, **characterised in that** the indexer (28) and the driving system (26) are cylindrical parts surrounding the rotor (12) and are mobile interlocked with each other **in that** the driving system (26) is linked in translation on the rotor (12) and **in that** the indexer (28) is linked in translation in the stator (14).

2. Latch according to claim 1, **characterised in that** the driving system (26) is mobile inside the indexer (28).

3. Latch according to claim 1 or 2, **characterised in that** the driving system (26) is separated from the locking-unlocking lever (24), in said released position.

4. Latch according to the previous claim, **characterised in that** the driving system (26) comprises on its edge directed towards the locking-unlocking lever (24) at least one guiding flange (45) intended to cooperate with a corresponding notch (47) borne by the locking-unlocking lever (24).

5. Latch according to the previous claim, **characterised in that** the driving system (26) comprises on its edge directed towards the key entry at least one guiding flange (44) intended to cooperate with a corresponding notch (46) borne by the intermediate bushing (16).

6. Latch according to the previous claim, **characterised in that** the driving system (26) comprises a sleeve (39), two primary guiding flanges (44) trapezoidal in shape, in cross section by a tangential plane to the sleeve, which extend axially towards the key entry (18) from the sleeve and two secondary guiding flanges (45) trapezoidal in shape, in cross section by a tangential plane to the sleeve, which extend axially towards the locking-unlocking lever (24) from the sleeve.

7. Latch according to the previous claim **characterised in that** the intermediate bushing (16) comprises two notches (46) corresponding to said primary guiding flanges and the locking-unlocking lever (24) comprises two notches (47) corresponding to said primary guiding flanges.

8. Latch according to any of the previous claims, **characterised in that** the indexer (28) is jointed in rotation with the locking-unlocking lever (24), in said released position.

9. Latch according to the previous claim, **characterised in that** the indexer (28) comprises on its edge directed towards the locking-unlocking lever (24) at least one guiding lug (41) intended to cooperate with a corresponding notch (43) borne by the locking-unlocking lever.

10. Latch according to the previous claim, **characterised in that** the indexer (28) comprises on its edge directed towards the key entry at least one guiding lug (40) intended to cooperate with a corresponding notch (42) borne by the intermediate bushing (16).

11. Latch according to the previous claim, **characterised in that** the indexer (28) comprises a main ring (38), two primary guiding lugs (40) trapezoidal in shape, in cross section by a tangential plane to the ring, which extend axially towards the key entry (18) from the ring and the secondary guiding lugs (41) trapezoidal in shape, in cross section by a tangential plane to the ring, which extend axially towards the locking-unlocking lever (24) from the ring.

12. Latch according to the previous claim **characterised in that** the intermediate bushing (16) comprises two notches (42) corresponding to said primary guiding lugs (40) and the locking-unlocking lever (24) comprises two notches (43) corresponding to said primary guiding lugs (41).

13. Latch according to any of the previous claims, **characterised in that** it comprises a return means of the locking-unlocking lever (24) in initial position at the level of a transitory position during releasing of the latch.

14. Latch according to any of claims 11 to 13, **characterised in that** the distance (d1) between the external bases of the guiding lugs (40, 41) of the indexer (28) is approximatively equal to the distance (d2) between the frontal face of the intermediate bushing (16) and the base of the notches (43) borne by the locking-unlocking lever intended to receive said guiding lugs (41) of the indexer.

## Patentansprüche

1. Ausrückbares Sperrelement (10), insbesondere für eine Kraftfahrzeug-Schließvorrichtung, mit einem feststehenden Stator (14), einer rohrförmigen Zwischenhülse (16), die um ihre Achse drehbar in dem Stator gelagert jedoch gegenüber dem Stator axial fest ist, einem in der Hülse drehbar jedoch axial festen Rotor (12), der unter Einwirkung eines axial in den Rotor einführbaren Schlüssels radial bewegliche Zuhaltungen (32) aufweist, wobei der Rotor (12) und die Zwischenhülse (16) bei Verwendung eines falschen Schlüssels durch die Zuhaltungen zueinander drehblockiert sind, einem Mitnehmer (26) zum Einrücken des Rotors und eines Betätigungshebels (24), einer so genannten Zunge, bei Verwendung des richtigen Schlüssels, und einem Rastelement (28), das bei Verdrehen des Rotors mit einem falschen Schlüssel zum axialen Bewegen des Mitnehmers in eine ausgerückte Stellung mittels einer Drehung der Hülse gegenüber dem Stator zwischen einer Ruhestellung und einer Ausrückstellung axial bewegbar ist, **dadurch gekennzeichnet, dass** das Rastelement (28) und der Mitnehmer (26) zylindrische Teile sind, die den Rotor (12) umgeben und die ineinander geschachtelt beweglich sind, dass der Mitnehmer (26) mit dem Rotor (12) verschiebbar verbunden ist und das Rastelement (26) mit dem Stator (14) verschiebbar verbunden ist.

2. Sperrelement nach Anspruch 1, **dadurch gekennzeichnet, dass** der Mitnehmer (26) im Innern des Rastelementes (28) beweglich ist.

3. Sperrelement nach Anspruch 1 oder 2, **dadurch gekennzeichnet, dass** der Mitnehmer (26) in der ausgerückten Stellung von der Zunge (24) gelöst ist.

4. Sperrelement nach dem vorausgehenden Anspruch, **dadurch gekennzeichnet, dass** der Mitnehmer (26) an seinem der Zunge (24) zugewandten Rand mindestens einen Führungsflansch (45) aufweist, der mit einer entsprechenden Ausnehmung (47) der Zunge (24) zusammenwirkt.

5. Sperrelement nach dem vorausgehenden Anspruch, **dadurch gekennzeichnet, dass** der Mitnehmer (26) an seinem der Schlüsselaufnahme zugewandten Rand mindestens einen Führungsflansch (44) aufweist, der mit einer entsprechenden Ausnehmung (47) der Zwischenhülse zusammenwirkt.

6. Sperrelement nach dem vorausgehenden Anspruch, **dadurch gekennzeichnet, dass** der Mitnehmer (26) eine Muffe (39), zwei trapezförmige erste Führungsflansche (44), im Querschnitt durch eine zur Muffe tangential verlaufende Ebene, die sich von der Muffe aus axial zur Schlüsselaufnahme (18) erstrecken, und zwei trapezförmige zweite Führungsflansche (45) im Querschnitt durch eine zur Muffe tangential verlaufende Ebene, die sich von der Muffe aus axial zur Zunge (24) erstrecken, aufweist.

7. Sperrelement nach dem vorausgehenden Anspruch, **dadurch gekennzeichnet, dass** die Zwischenhülse (16) zwei Ausnehmungen (46) aufweist, die den ersten Führungsflanschen entsprechen, und die Zunge (24) zwei Ausnehmungen (47) aufweist, die den ersten Führungsflanschen entsprechen.

8. Sperrelement nach einem der vorausgehenden Ansprüche, **dadurch gekennzeichnet, dass** das Rastelement (28) in der ausgerückten Stellung mit der Zunge (24) in Drehverbindung steht.

9. Sperrelement nach dem vorausgehenden Anspruch, **dadurch gekennzeichnet, dass** das Rastelement (28) an seinem der Zunge (24) zugewandten Rand mindestens eine Führungslasche (41) aufweist, die mit einer entsprechenden Ausnehmung (43) der Zunge zusammenwirkt.

10. Sperrelement nach dem vorausgehenden Anspruch, **dadurch gekennzeichnet, dass** das Rastelement an seinem der Schlüsselaufnahme zugewandten Rand mindestens eine Führungslasche (40) aufweist, die mit einer entsprechenden Ausnehmung (42) der Zwischenhülse (16) zusammenwirkt.

11. Sperrelement nach dem vorausgehenden Anspruch, **dadurch gekennzeichnet, dass** das Rastelement (28) einen Hauptring (38), zwei trapezförmige erste Führungslaschen (40), im Querschnitt durch eine zum Ring tangential verlaufende Ebene, die sich von dem Ring aus axial zur Schlüsselaufnahme (18) erstrecken, und trapezförmige zweite Führungslaschen (41), im Querschnitt durch eine zum Ring tangential verlaufende Ebene, die sich vom Ring aus axial zur Zunge (24) erstrecken, aufweist.

12. Sperrelement nach dem vorausgehenden Anspruch, **dadurch gekennzeichnet, dass** die Zwischenhülse (16) zwei Ausnehmungen (42) aufweist, die den ersten Führungslaschen (40) entsprechen, und die Zunge (24) zwei Ausnehmungen (43) aufweist, die den ersten Führungslaschen (41) entsprechen.

13. Sperrelement nach einem der vorausgehenden Ansprüche, **dadurch gekennzeichnet, dass** es in einer Übergangsstellung beim Ausrücken des Sperrelementes ein Mittel zum Rückstellen der Zunge (24) in die Ausgangsstellung umfasst.

14. Sperrelement nach einem der Ansprüche 11 bis 13, **dadurch gekennzeichnet, dass** der Abstand (d1) zwischen den äußeren Grundflächen der Führungslaschen (40, 41) des Rastelementes (28) im Wesentlichen mit dem Abstand (d2) zwischen der Stirnseite der Zwischenhülse (16) und dem Boden der Ausnehmungen (43) der Zunge, die zur Aufnahme der Führungslaschen (41) des Rastelementes dienen, übereinstimmt.
